# EUROPÄISCHE PATENTSCHRIFT

(11) **EP 1 201 543 B1**
(45) Veröffentlichungstag und Bekanntmachung des Hinweises auf die Patenterteilung: **08.09.2004**
(21) Anmeldenummer: 01125800.1
(22) Anmeldetag: 29.10.2001
(51) Int. Cl.: B65B 25/04, B65B 53/02

(54) **Verpackungsvorrichtung für Gemüsefrüchte**
Packaging maschine for vegetables
Machine d' emballage de légumes

(30) Priorität: 31.10.2000 DE 10053927
(43) Veröffentlichungstag der Anmeldung: 02.05.2002
(73) Patentinhaber: Daas, Kamal, Tira Triengle 44915 (IL)
(72) Erfinder: Daas, Kamal, Tira Triengle 44915 (IL)
(74) Vertreter: Laufhütte, Dieter, Dr.-Ing.

(56) Entgegenhaltungen:
- FR-A- 1 471 926
- FR-A- 2 567 853
- US-A- 3 342 306
- US-A- 3 348 356

## Beschreibung

Die Erfindung betrifft eine Verpackungsvorrichtung für längliche Gemüsefrüchte, insbesondere Gurken zum Verpacken der Gemüsefrüchte in Folien.

Zum Transport und Lieferung von Gemüsefrüchten werden diese heutzutage in der Regel nach der Ernte in Folie verpackt. Die Früchte werden dazu oftmals mit Schrumpffolie umgeben. Die Früchte werden dazu einer Schrumpffolieneinrichtung übergeben. Gerade längliche Gemüsefrüchte, wie zum Beispiel Gurken oder Zucchinis müssen dazu in definierter Ausrichtung einer Schrumpffolienverpackungseinrichtung zugeführt werden. Um dies zu gewährleisten, werden die Gemüsefrüchte oftmals per Hand zugeführt.

Eine Verpackungseinrichtung nach dem Oberbegriff des Anspruchs 1 ergibt sich bereits aus der US 3,342,306 A.

Aufgabe der vorliegenden Erfindungs ist es, eine Vorrichtung anzugeben, die auf sichere Weise und automatisch längliche Gemüsefrüchte, wie zum Beispiel Gurken oder Zucchinis, schrumpffolienverpackt.

Diese Aufgabe wird mit einer Verpackungsvorrichtung mit den Merkmalen des Anspruches 1 gelöst.

Die erfindungsgemäße Verpackungsvorrichtung umfaßt zunächst eine Schrumpffolieneinrichtung, die eine vorbestimmte Anzahl von Gemüsefrüchten, zum Beispiel Gurken oder Zucchinis, gleichzeitig folienverpackt, d.h. mit einer Schrumpffolie umgibt.

Es ist eine Vereinzelungseinrichtung vorgesehen, die die Gemüsefrüchte in einer Transportrichtung transportiert und dabei senkrecht zur Transportrichtung ausrichtet und mit einem definierten Abstand vereinzelt. Von dieser Vereinzelungseinrichtung werden die Gemüsefrüchte an eine Zuführungseinrichtung übergeben, die derart ausgestaltet ist, daß die vorbestimmte Anzahl von Gemüsefrüchten der Schrumpffolieneinrichtung gleichzeitig übergeben werden. Schließlich umfaßt die erfindungsgemäße Verpackungseinrichtung eine Abführeinrichtung zum Aufnehmen der verpackten Gemüsefrüchte von der Schrumpffolieneinrichtung und zum Abführen der in Folie verpackten Gemüsefrüchte.

Mit der erfindungsgemäßen Verpackungsvorrichtung werden die Gemüsefrüchte automatisch und ohne Eingriff einer Bedienperson vereinzelt und mit ihrer langen Ausrichtung senkrecht zu der Transportrichtung ausgerichtet. Dadurch werden die Früchte in definierter Ausrichtung und Zustand der Zuführeinrichtung zugeführt, ohne daß eine Fehlausrichtung zu einem unvollständigen Verpackungsvorgang führen könnte. Eine definierte Anzahl der Gemüsefrüchte wird dann von der Zuführeinrichtung der Schrumpffolieneinrichtung zugeführt. Mit der erfindungsgemäßen Verpackungsvorrichtung wird der Verpackungsschritt also automatisiert und sicher ausgestaltet.

Bei der erfindungsgemäßen Ausgestaltung der Vereinzelungseinrichtung ist zumindest eine feststehende Leiste vorgesehen, die Aufnahmen für einzelne Gemüsefrüchte aufweist. Weiterhin ist eine Transportleiste mit ähnlichen Aufnahmen vorgesehen. Die Aufnahmen sind derart angeordnet, daß sie die länglichen Gemüsefrüchte senkrecht zur Transportrichtung aufnehmen. Die Transportleiste übernimmt mit ihren Aufnahmen eine Anzahl von Gemüsefrüchten gleichzeitig und übergibt sie den jeweiligen nächsten Aufnahmen der feststehenden Leiste in Transportrichtung.

Mit einer solchen vorteilhaften Ausgestaltung werden die Gemüsefrüchte fortlaufend und immer gleichzeitig in größerer Anzahl weitertransportiert. Bei einer einfachen Ausgestaltung bewegt sich die mindestens eine Transportleiste dabei auf einer Kreisbahn deren Durchmesser einem ganzzahligen Vielfachen des Abstandes zweier Aufnahmen entspricht. So wird auf einfache Weise erreicht, daß die länglichen Gemüsefrüchte von einer Aufnahme der feststehenden Leiste in die nächste weitergegeben werden. Die kreisförmige Bewegung der zumindest einen Transportleiste kann zum Beispiel mit einem Exzenterantrieb auf einfache Art realisiert werden.

Die erfindungsgemäße Vorrichtung kann zum gleichzeitigen Zuführen bzw. Verpacken einer definierten Anzahl von Gemüsefrüchten dienen. Als vorteilhaft hat sich erwiesen, wenn die Früchte jeweils paarweise zugeführt bzw. schrumpfverpackt werden. Eine paarweise Verpackung läßt sich einfach handhaben und begrenzt den konstruktiven Aufwand für die Verpackungsvorrichtung.

Sowohl die feststehende Leiste als auch die Transportleiste können jeweils mehrere Teile umfassen, die entlang der länglichen Gemüsefrucht an diese angreifen. Einfacherweise umfaßt sowohl die feststehende Leiste als auch die Transportleiste jeweils zwei Angriffspunkte an der länglichen Gemüsefrucht pro Aufnahme. Dies gewährleistet einen sicheren und verkippungsfreien Transport.

Eine vorteilhafte Weiterbildung der erfindungsgemäßen Verpackungsvorrichtung umfaßt eine Zuführungseinrichtung, die eine Anzahl von Fächern untereinander angeordnet umfaßt. Die Fächer werden von oben her taktweise mit einer Gemüsefrucht gefüllt. Das jeweils oberste Fach wird von der Vereinzelungseinrichtung gefüllt und gibt die Frucht an das darunter liegende Fach weiter. So durchläuft die Gemüsefrucht eine Anzahl von Fächern in vertikaler Richtung, bis sie an die Schrumpffolieneinrichtung abgegeben wird. Die Zuführungseinrichtung kann dabei mehrere derartige senkrechte Kolonnen nebeneinander umfassen. Einfach zu handhaben ist eine Zuführeinrichtung mit zwei nebeneinander liegenden Zuführungskolonnen.

Den einzelnen Fächern können dabei Sensoren zugeordnet sein, die das Vorhandensein einer Gemüsefrucht detektieren. Es sind zum Beispiel mechanische und/oder Gewichtssensoren denkbar. Besonders einfach ist jedoch eine optische Meßeinrichtung, zum Beispiel eine Fotozelle, die dem jeweiligen Fach zugeordnet ist. Von dieser optischen Meßeinrichtung werden Auslöseeinrichtungen gesteuert, die die Abgabe einer Gemüsefrucht aus dem darüber liegenden Fach in das nicht gefüllte Fach bewirkt, wenn die optische Meßeinrichtung dessen Nichtbefüllung anzeigt.

In analoger Weise kann die Schrumpffolieneinrichtung eine optische Meßeinrichtung aufweisen, um festzustellen, ob sie aufnahmefähig ist, woraufhin ein Signal zur Abgabe an die Auslöseeinrichtung des untersten bzw. der unteren Fächer der Zuführeinrichtung gegeben wird.

Mit derartigen Meßeinrichtungen ist gewährleistet, daß die einzelnen länglichen Gemüsefrüchte in ihrem vereinzelten Zustand verbleiben und kein Stau auftreten kann.

Besonders einfach ist eine Ausführungsform, bei der die einzelnen Fächer im unteren Bereich blattartige Klappen aufweisen, die auf ein Signal der Auslöseeinrichtungen hin unter der Gemüsefrucht wegklappen.

Bei einer besonders vorteilhaften Ausführung der erfindungsgemäßen Verpackungsvorrichtung befindet sich stromabwärts der Schrumpffolieneinrichtung eine Abführeinrichtung, die die gleiche Funktionalität auffweist, wie die Zuführeinrichtung. Eine solche Abführeinrichtung weist die selben Vorteile auf wie die Zuführeinrichtung und dient dem definierten Abführen von verpackten Gemüsefrüchten aus der Schrumpffolieneinrichtung.

Der Vereinzelungseinrichtung können die Früchte zum Beispiel aus einem Zuführtrichter zugeführt werden. Durch die Aufnahme in der Vereinzelungseinrichtung werden die Früchte dann in senkrechter Transportrichtung ausgerichtet. Eine noch sicherere Zuführung zur Vereinzelungseinrichtung ist gewährleistet, wenn die Vereinzelungseinrichtung von einem Zuführband befüllt wird, auf dem sich die Gemüsefrüchte befinden. Dieses Zuführband kann zum Beispiel von einer Bedienperson mit Gemüsefrüchten belegt werden.

Bei einer Ausführungsform umfaßt die Verpackungsvorrichtung ein Behältnistransportband, das einen Verpackungsbehälter zur Abführeinrichtung transportiert um die verpackten Gemüsefrüchte aufzunehmen. Dieses Behältnistransportband ist dabei derart angeordnet, daß die Abführeinrichtung Gemüsefrüchte direkt in Behältnisse auf diesem Behältnistransportband abgeben kann.

Besonders vorteilhaft ist es, wenn das Behältnistransportband sich von der Vereinzelungseinrichtung bis zur Abführeinrichtung erstreckt. Eine solche Anordnung ermöglicht es, daß die Gemüsefrüchte, die unverpackt in Behältnissen angeliefert werden, wieder in die gleichen Behältnisse verpackt werden, nachdem sie in Folie verpackt worden sind. Eine Bedienperson nimmt die unverpackten Gemüsefrüchte aus dem Behältnis, das auf dem Behältnistransportband zur Abführeinrichtung weiter befördert wird. Die Gemüsefrüchte werden vereinzelt, der Schrumpffolieneinrichtung zugeführt und von dieser an die Abführeinrichtung abgegeben, die wiederrum die verpackten Gemüsefrüchte in die Behältnisse abgibt. Auf diese Weise werden die Behältnisse wiederverwendet.

Je nach Ausführungsform dient die erfindungsgemäße Vorrichtung zum gleichzeitigen jedoch einzelnen Verpacken einer Anzahl von Gemüsefrüchten oder aber der gleichzeitigen Verpackung mehrerer Gemüsefrüchte in eine Folie.

Die erfindungsgemäße Vorrichtung wird anhand eines Ausführungsbeispieles mit Bezug zu den anliegenden Figuren im Detail erläutert. Dabei zeigt
- Figur 1: eine schematische Teilansicht einer erfindungsgemäßen Vorrichtung,
- Figur 2: einen vergrößerten detaillierten Ausschnitt der Figur 1,
- Figur 3a: einen Ausschnitt der Figur 2 in Seitenansicht, und
- Figur 3b: eine Schnittansicht in Blickrichtung A der Figur 3a.

Figur 1 zeigt eine Übersicht einer erfindungsgemäßen Verpackungseinrichtung. Beschrieben wird das Beispiel einer Salatgurkenverpackungsvorrichtung. In analoger Weise kann die Verpackungsvorrichtung jedoch zum Einsatz jeglichen länglichen Gemüses, zum Beispiel Zucchinis oder Auberginen eingesetzt werden.

1 bezeichnet ein Zuführband. Die Gurken werden auf einem umlaufenden Band in Richtung 2 transportiert. Sie gelangen zu der Vereinzelungseinrichtung 3, die mit Bezug zu Figur 2 näher erläutert werden wird. Von der Vereinzelungseinrichtung 3 gelangen die Gurken in die Zuführeinrichtung 5, die ebenfalls weiter unten erläutert wird. Die Zuführeinrichtung 5 gibt die Gurken an eine Transportvorrichtung 7 ab, die Teil einer Schrumpffolieneinrichtung 9 ist. Die Schrumpffolieneinrichtung 9 dient in bekannter Art und Weise zum Einschrumpfen der Gurken in Folie. Die genaue Ausgestaltung der Schrumpffolieneinrichtung ist nicht Gegenstand der Erfindung und wird dementsprechend hier nicht näher erläutert. Es können kommerziell erhältliche Schrumpffolienverpackungseinrichtungen zum Einsatz kommen.

11 bezeichnet eine Abführeinrichtung, deren Aufbau der Zuführeinrichtung 5 enspricht. Schließlich bezeichnet 13 ein Endlosförderband zum Transport von Behältnissen unter die Abführeinrichtung 11. Die generelle Bewegungsrichtung der Gurken in der Verpackungsvorrichtung ist mit 2 bezeichnet.

Figur 2 zeigt im Detail den Bereich der erfindungsgemäßen Verpackungsvorrichtung, in dem die Gurken vereinzelt werden und der Schrumpffolieneinrichtung zugeführt werden. Im Bereich der Vereinzelungseinrichtung 3 bewegen sich die Gurken in der leicht ansteigenden Richtung 20. 21 bezeichnet eine feststehende Leiste mit Aufnahmen für die Gurken 25, die etwa einen halben Gurkenquerschnitt aufnehmen können. Beispielhaft sind einige der Aufnahmen mit dem Bezugszeichen 22 bezeichnet. Im Normalbetrieb befinden sich Gurken 25 in jeder Aufnahme 22. Die feststehende Leiste 21 besteht aus zwei Teilen, die nebeneinander angeordnet sind und die Gurke 25 an zwei Stellen entlang ihrer Längsachse unterstützen. In der seitlichen Schnittansicht der Figur 2 ist nur ein Teil der Leiste 21 sichtbar.

Weiterhin umfaßt die Vereinzelungseinrichtung 3 eine Transportleiste 23 mit Aufnahmen 24 für die Gurken. Form und Größe der Aufnahmen 24 entsprechen den Aufnahmen 22 der feststehenden Leiste 21. Mit Hilfe eines Exzenterantriebes 27 kann die Transportleiste 23 in Bewegung gesetzt werden. Dabei wird translatorische Kreisbewegung 28 um eine Achse ausgelöst, die parallel zu den Längsachsen der zu transportierenden Gurken 25 ist. Der Durchmesser dieser Kreisbewegung 28 entspricht dem Abstand zweier Aufnahmen 22 bzw. 24 auf der feststehenden Leiste 21 bzw. 23. In Figur 2 ist beispielhaft die Kreisbewegung 28 dargestellt, die die Aufnahme 24a der Transportleiste 23 aufgrund der exzentrischen Antriebsbewegung des Exzenterantriebes 27 durchführt.

Ähnlich wie die feststehende Leiste 21 besteht auch die Transportleiste 23 aus mehreren Teilen, die die Gurken 25 an verschiedenen Stellen entlang ihrer Längsachse unterstützen. Insofern ist wiederum in der Seitenansicht der Figur 2 nur ein solcher Teil sichtbar. Zumindest ein weiterer Teil mit gleicher Seitenansicht befindet sich außerhalb der Figurenebene.

29 und 31 bezeichnen Zuführungsklappen in die Zuführeinrichtung 5. Sie können über mechanische Kupplungen ebenfalls über den Exzenterantrieb 27 gesteuert werden um taktweise Gurken 37 in die Zuführeinrichtung 5 von der Vereinzelungseinrichtung 3 abzugeben. 32 bezeichnet dabei exemplarisch die Kupplung zwischen dem Exzenterantrieb 27 und der Klappe 31.

Die Kopplung zwischen dem Exzenterantrieb 27 und den Klappen 29 bzw. 31 ermöglicht ein taktgenaues Zuführen der Gurken von der Vereinzelungsvorrichtung 3 in die Zuführeinrichtung 5. In der Zuführeinrichtung 5 befinden sich die Gurken 37 bzw. 39 in ihren untereinander angeordneten Fächern. Bei dem gezeigten Ausführungsbeispiel befinden sich zwei derartige senkrechte Kolonnen nebeneinander. Die einzelnen Fächer sind nach unten hin mit Klappen 33 abgeschlossen, die blattartig geformt sind. Beispielhaft sind die oberen Blätter mit 33 bezeichnet, die unteren Blätter mit 35.

34 bezeichnet ein Tragegestell, an dem die Gurken 37, 39 in den einzelnen Fächern seitlich anliegen.

In Figur 3a ist die Zuführeinrichtung 5 noch einmal in der Seitenansicht der Figur 2 sichtbar. Im Gegensatz zu Figur 2 ist jedoch die Klappe 31 zum Zuführen einer Gurke in das obere Fach der entsprechenden senkrechten Anordnung von Fächern nach unten geöffnet, während die Klappe 29 kein Zuführen einer Gurke ermöglicht. In Figur 3b ist eine Schnittansicht in Blickrichtung A der Zuführeinrichtung 5 der Figur 3a gezeigt. Hier ist zusätzlich das seitliche Tragegestell 41 sichtbar. Selbstverständlich können die einzelnen Komponenten auch mit anders geformten Gestellen 34 bzw. 41 getragen werden.

Die erfindungsgemäße Vorrichtung wird wie folgt eingesetzt:

Eine Bedienperson nimmt die unverpackten Gurkenfrüchte aus einem Behältnis und gibt sie auf das Endlosband 1. Das Behältnis wird von der Bedienperson auf das Endlosband 13 gestellt. Das Endlosband 1 führt die Gurken der Vereinzelungseinrichtung 3 zu. Durch die Aufnahmen 22 bzw. 24 der feststehenden Leiste 21 bzw. der Transportleiste 23 werden die Gurken automatisch ausgerichtet, daß sie sich senkrecht zu der Figurenebene der Figur 2 ausrichten. Kommen mehrere Gurken aufeinander zu liegen, so wird durch die schräge Ausrichtung der Vereinzelungseinrichtung 3 erreicht, daß die oben liegenden Gurken in die nächstliegende Aufnahme rollen.

Die Aufnahmen haben dabei etwa das Maß eines halben Gurkenquerschnittes. Durch den Exzenterantrieb 27 wird erreicht, daß die Transportleiste 23 eine Kreisbewegung 28 durchführt. Beispielhaft ist gezeigt, wie sich die Aufnahme 24 der Transportleiste 23 durch die Exzenterbewegung bewegt. Befindet sich in der Aufnahme 22a der feststehenden Leiste 21 eine Gurke, so wird diese durch die Bewegung in Richtung 28 der Transportleiste 23 von der Aufnahme 24a aufgenommen und in die Aufnahme 22b der feststehenden Leiste 21 abgelegt. Analog werden die anderen Aufnahmen 22 der feststehenden Leiste 21 durch die Aufnahmen 24 der Transportleiste 23 zunächst entleert und die Gurken in die nächsthöhere Aufnahme abgelegt. Auf diese Weise bewegen sich die Gurken taktweise in Richtung 20. Ist eine Gurke am oberen Ende der Vereinzelungseinrichtung 3 angelangt, so fällt sie in die Zuführeinrichtung 5. Je nach Stellung der Klappe 29, 31 fällt sie in eine der zwei senkrechten Kolonnen übereinander liegender Fächer. Durch die Kopplung der Klappenbewegung der Klappe 29, 31 über die Kopplungseinrichtung 32 mit dem Exzenterantrieb 27 ist gewährleistet, daß die senkrechten Kolonnen von Fächern abwechselnd gefüllt werden.

Jedes einzelne Fach der Zuführeinrichtung 5 wird von einer nicht gezeigten Fotozelle überwacht. Wenn eine Fotozelle ein Signal an eine ebenfalls nicht gezeigte Steuerung gibt, daß das entsprechende Fach leer ist, so gibt die Steuerung an die Klappe 33 des darüber liegenden Faches ein Signal, woraufhin die entsprechende Klappe seitlich wegklappt und die Gurke 37 in das darunter liegende leere Fach fällt. Auf diese Weise fallen die Gurken von oben nach unten, bis sie im untersten Fach angelangt sind und auf den untersten Blättern 35 zu liegen kommen.

Die Schrumpffolieneinrichtung 9 signalisiert zum Beispiel ebenfalls über eine optische Meßeinrichtung, ob sie gerade aufnahmefähig ist. In diesem Fall gibt die nicht gezeigte Steuerung ein Signal an die unteren Blätter 35 der Zuführeinrichtung 5, so daß die untersten Gurken 39 gleichzeitig auf die Transporteinrichtung 7 fallen, die Teil der Schrumpffolieneinrichtung ist. In bekannter Weise werden die zwei Gurken dann in der Schrumpffolieneinrichtung mit Schrumpffolie versehen. Aus der Schrumpffolieneinrichtung 9 gelangen die nun verpackten Gurken entweder einzeln oder paarweise verpackt in die Abführeinrichtung 11. Deren Funktionsweise entspricht der Zuführeinrichtung 5 und bedarf daher keiner näheren Erläuterung. Die unteren Blätter der Abführeinrichtung 11 öffnen sich auf ein Signal hin, wenn ein Behältnis auf dem Behältnistransportband 13 unterhalb der Abführeinrichtung 11 angelangt. Die Behältnisse sind diejenigen Behältnisse, die im Bereich des Zuführbandes 1 von der Bedienperson auf das Transportband 13 gestellt worden sind und werden auf diese Weise wiederverwendet. Die Anzahl der Gurken, die in ein Behältnis gefüllt werden sollen, kann von einer Bedienperson in die nicht gezeigte Steuerung eingegeben werden.

Die erfindungsgemäße Verpackungsvorrichtung ermöglicht also ein sicheres und definiertes Verpacken von länglichen Gemüsefrüchten, wobei lediglich die Gemüsefrüchte ohne Beachtung einer bestimmten Ausrichtung auf ein Zuführband gelegt werden müssen. Automatisch werden die Gurken vereinzelt, folienverpackt und in die Transportbehältnisse zurückbefördert.

## Patentansprüche

1. Verpackungsvorrichtung für längliche Gemüsefrüchte, insbesondere Gurken, mit
- einer Vereinzelungseinrichtung (3), die die Gemüsefrüchte (25) in einer Transportrichtung transportiert und senkrecht zur Transportrichtung ausrichtet und mit einem definierbaren Abstand vereinzelt,
- einer Zuführeinrichtung (5), der die Gemüsefrüchte (25, 37) von der Vereinzelungseinrichtung (3) übergeben werden und die derart ausgestaltet ist, die vorbestimmte Anzahl von Gemüsefrüchten (37) der Schrumpffolieneinrichtung (7,9) gleichzeitig zu übergeben, und
- einer Schrumpffolieneinrichtung (7,9) zur gleichzeitigen Folienverpackung einer vorbestimmten Anzahl von Gemüsefrüchten,
- einer Abführeinrichtung (11) zur Aufnahme der verpackten Gemüsefrüchte von der Schrumpffolieneinrichtung (7,9) und zum gleichzeitigen Abführen der in Folie verpackten Gemüsefrüchte,
**dadurch gekennzeichnet,**
**dass** die Vereinzelungseinrichtung (3) zumindest eine feststehende Leiste (21) mit einer Reihe von ersten Aufnahmen (22) für einzelne Gemüsefrüchte (25) und zumindest einer Transportleiste (23) mit einer Reihe von zweiten Aufnahmen (24) für einzelne Gemüsefrüchte umfaßt, die derart ausgestaltet sind, daß die Gemüsefrüchte (25) in den jeweiligen Aufnahmen in einer Reihe und senkrecht zur Transportrichtung (20) zu liegen kommen und die mindestens eine Transportleiste (23) eine Anzahl von Gemüsefrüchten (25) gleichzeitig von der mindestens einen feststehenden Leiste (21) übernimmt und zumindest um den Abstand zweier Aufnahmen (22) in Transportrichtung (20) weiter transportiert und wieder an die festehende Leiste (21) übergibt.

2. Verpackungsvorrichtung nach Anspruch 1, bei der die Zuführungseinrichtung (5) derart ausgestaltet ist, daß die Gemüsefrüchte (37, 39) der Schrumpffolieneinrichtung (7,9) paarweise übergeben werden, und die Schrumpffolieneinrichtung die Gemüsefrüchte paarweise in Folie verpackt.

3. Vorrichtung nach Anspruch 1 oder 2, bei der die mindestens eineTransportleiste (23) derart angetrieben wird, daß sie sich bezüglich der feststehenden Leiste (21) auf einer Kreisbahn (28) bewegt, dessen Durchmesser ein ganzzahliges Vielfaches des Abstandes zweier Aufnahmen (22) der feststehenden Leiste (21) entspricht.

4. Vorrichtung nach Anspruch 3, bei der die Kreisbewegung (28) der Transportleiste (23) mit Hilfe eines Exzenterantriebes (27) erreicht wird.

5. Verpackungsvorrichtung nach einem Ansprüche 1 bis 4, bei dem die Zuführeinrichtung (5) eine Anzahl von untereinander angeordneten Fächem umfaßt, die taktweise vom jeweils darüber liegenden Fach mit einer Gemüsefrucht (37) gefüllt werden, wobei das jeweils oberste Fach von der Vereinzelungseinrichtung (3) gefüllt wird und das jeweils unterste Fach zur Übergabe an die Schrumpffolieneinrichtung (7,9) dient.

6. Verpackungsvorrichtung nach Anspruch 5 mit den Fächern zugeordneten optischen Meßeinrichtungen zur Feststellung, ob das jeweilige Fach gefüllt ist, und Auslöseeinrichtungen, die die Abgabe einer Gemüsefrucht (37) an das darunter liegende Fach auslösen, wenn die optische Meßeinrichtung des darunter liegenden Faches dessen Nichtbefüllung anzeigt.

7. Verpackungsvorrichtung nach einem der Ansprüch 5 oder 6, mit einer der Schrumpffolieneinrichtung (7,9) zugeordneten optischen Meßeinrichtung zur Feststellung, ob die Schrumpffolieneinrichtung (7,9) aufnahmefähig ist, und zur Abgabe eines entsprechenden Signales an die Auslöseeinrichtung des unteren Faches bzw. der unteren Fächer der Zuführungseinrichtung (5) zur Abgabe jeweils einer Gemüsefrucht (39).

8. Verpackungsvorrichtung nach Anspruch 6 oder Anspruch 7, insofern er sich auf Anspruch 7 zurückbezieht, bei der die Fächer im unteren Bereich blattartige Klappen (33, 35) umfaßt, die auf ein Signal der Auslöseeinrichtungen hin unter der in den jeweiligen Fächern enthaltenen Gemüsefrucht (37, 39) derart wegklappen, daß die Gemüsefrucht (37, 39) in das darunter liegende Fach bzw. in die Schrumpffolieneinrichtung (7, 9) fällt.

9. Verpackungsvorrichtung nach einem der Ansprüche 1 bis 8, bei der die Abführungseinrichtung (11) die gleiche Funktionalität wie die Zuführeinrichtung (5) aufweist, wobei verpackte Gemüsefrüchte in einer bestimmten Anzahl gleichzeitig von der Schrumpffolieneinrichtung (7, 9) übernommen werden und einem Abtransportband (13) übergeben werden.

10. Vorrichtung nach Anspruch 9 mit einem Zuführband (1) zum Zuführen der Gemüsefrüchte in die Vereinzelungseinrichtung (3).

11. Verpackungsvorrichtung nach einem Ansprüche 1 bis 10 mit einem Behältnistransportband (13), das sich zumindest von der Vereinzelungseinrichtung (3) bis zur Abführeinrichtung (11) erstreckt und derart angeordnet ist, daß die Abführeinrichtung (11) die verpackten Gemüsefrüchte in Behältnisse abgeben kann, die sich auf dem Behältnistransportband (13).

12. Verpackungsvorrichtung nach Anspruch 11 insoweit er sich direkt oder indirekt auf Anspruch 10 zurückbezieht, bei der das Behältnistransportband (13) als Abtransportband eingesetzt wird.

## Claims

1. Packaging device for oblong vegetables, in particular, cucumbers, with
- a separating device (3), which transports the vegetables (25) in a transport direction and separates the vegetables perpendicular to a transport direction and with a definable spacing;
- a feeding device (5), which transfers the vegetables (25, 37) from the separating device (3) and which is formed such that the predetermined number of vegetables (37) are simultaneously transferred to a shrink-wrap device (7, 9); and
- a shrink-wrap device (7, 9) for simultaneous film packaging of a predetermined number of vegetables;
- a removal device (11) for taking up the packaged vegetables from the shrink-wrap device (7, 9) and simultaneous removal of the vegetables packaged in film,
**characterized in that**
the separating device (3) includes at least one fixed guide rail (21) with a series of first receivers (22) for individual vegetables (25) and at least one transport rail (23) with a series of second receivers (24) for individual vegetables, which are formed such that the vegetables (25) come to rest in respective receivers in one series and perpendicular to the transport device (20) and the at least one transport rail (23) takes up a number of vegetables (25) simultaneously from the at least one fixed guide rail (21) and further transports them at least to the spacing of two receivers (22) in the transport direction (20) and delivers them again to the fixed guide rail (21).

2. Packaging device according to claim 1, in which the feeding device (5) is formed such that the vegetables (37, 39) are delivered to the shrink-wrap device (7, 9) in pairs, and the shrink-wrap device packages the vegetables in film in pairs.

3. Device according to claim 1 or 2, in which the at least one transport rail (23) is driven such that it moves in a circular path (28) with reference to the fixed guide rail (21), whose diameters corresponds to a whole-number multiple of the spacing of two receivers (22) of the fixed guide rail (21).

4. Device according to claim 3, in which the circular path (28) of the transport rail (23) is achieved with the aid of an eccentric gear (27).

5. Packaging device according to one of claims 1 through 4, in which the feeding device (5) includes a plurality of compartments arranged under one another, which are filled in cycles with vegetables (37) by a respective compartment lying thereover, wherein the respective uppermost compartment is filled by the separating device (3) and the respective lowermost compartment serves for delivery to the shrink-wrap device (7, 9).

6. Packaging device according to claim 5 with an optical measuring device associated with the compartments for determining if the respective compartment is filled, and release devices, which release the delivery of a vegetable (37) to the compartment lying thereunder, when the optical measuring device of the compartment lying thereunder displays that the compartment is not filled.

7. Packaging device according to one of claims 5 or 6, with an optical measuring device associated with the shrink-wrap device (7, 9) for determining if the shrink-wrap device (7, 9) is able to receive, and for delivery of a corresponding signal to the release device of the lower compartment or the lower compartments of the feeding device (5) for delivery, respectively, of a vegetable (39).

8. Packaging device according to claim 6 or 7, in so far as it relates back to claim 7, in which the compartments includes foliate lids (33, 35) in a lower region, which, upon a signal of the release devices, fold away under the vegetables (37, 39) held in the respective compartments such that the vegetables (37, 39) fall in the underlying compartment or into the shrink-wrap device (7, 9).

9. Packaging device according to one of claims 1 through 8, in which the removal device (11) has the same functionality as the feeding device (5), wherein packaged vegetables are taken up in a predetermined number simultaneously from the shrink-wrap device (7, 9) and are delivered to an evacuation belt (13).

10. Device according to claim 9 with a feed belt (1) for supplying the vegetables into the separating device (3).

11. Packaging device according to one of claims 1 through 10, with a container conveyor belt (13), which extends at least from the separating device (3) to the removal device (11) and is arranged such that the removal device (11) can deliver the vegetables into containers, which are arranged on the container conveyor belt (13).

12. Packaging device according to claim 11, in so far as it directly or indirectly relates back to claim 10, in which the container conveyor belt (13) is used as an evacuation belt.

## Revendications

1. Dispositif d'emballage pour des fruits et légumes longs, notamment des concombres, avec
- un dispositif de séparation (3) qui transporte les fruits et légumes (25) dans une direction de transport, les oriente perpendiculairement à la direction de transport et les sépare avec un intervalle déterminé;
- un dispositif d'alimentation (5) dans laquelle les fruits et légumes (25, 37) sont transférés par le dispositif de séparation (3) et qui est conçue de façon à transférer en même temps le nombre prédéterminé de fruits et légumes (37) vers le dispositif à film rétractable (7, 9); et
- un dispositif à film rétractable (7, 9) pour l'emballage simultané dans un film d'un nombre prédéterminé de fruits et légumes;
- un dispositif d'évacuation (11) pour la prise en charge des fruits et légumes emballés par le dispositif à film rétractable (7, 9) et pour l'évacuation simultanée des fruits et légumes emballés dans le film;
**caractérisé en ce que** le dispositif de séparation (3) comprend au moins une barre fixe (21) avec une série de premiers logements (22) pour différents fruits et légumes (25) et au moins une barre de transport (23) avec une série de deuxièmes logements (24), conçues de telle sorte que les fruits et légumes (25) sont posés dans une série et perpendiculairement à la direction de transport (20) et la barre de transport (23) prend en charge plusieurs fruits et légumes (25) en même temps à partir de la barre fixe (21) et les transporte avec au moins la distance entre deux logements (22) dans la direction du transport (20) puis les transfère à nouveau vers la barre fixe (21).

2. Dispositif selon la revendication 1 dans lequel le dispositif d'alimentation (5) est conçu de telle sorte que les fruits et légumes (37, 39) sont transférés par paires vers le dispositif à film rétractable (7, 9) et le dispositif à film rétractable emballe les fruits et légumes par paires dans le film.

3. Dispositif selon la revendication 1 ou 2, dans lequel la barre de transport (23) est entraînée de telle sorte qu'elle se déplace par rapport à la barre fixe (21) sur une trajectoire circulaire (28) dont le diamètre est un multiple entier de la distance entre deux logements (22) de la barre fixe (21).

4. Dispositif selon la revendication 3, dans lequel le mouvement circulaire (28) de la barre de transport (23) est obtenu à l'aide d'un entraînement excentrique (27).

5. Dispositif d'emballage selon l'une des revendications 1 à 4 dans lequel le dispositif d'alimentation (5) comprend plusieurs compartiments superposés qui sont remplis en cadence à partir du compartiment situé au-dessus avec un légume (37), moyennant quoi le compartiment le plus haut est rempli par le dispositif de séparation (3) et le compartiment le plus bas sert au transfert vers le dispositif à film rétractable (7, 9).

6. Dispositif d'emballage selon la revendication 5 avec des dispositifs de mesure optiques associés aux compartiments, pour déterminer si le compartiment concerné est rempli, et des dispositifs de déclenchement qui déclenchent le transfert d'un légume (37) vers le compartiment situé en dessous lorsque le dispositif de mesure optique du compartiment situé en dessous indique son état de non-remplissage.

7. Dispositif d'emballage selon l'une des revendications 5 ou 6, avec un dispositif de mesure optique associé au dispositif à film rétractable (7, 9) pour déterminer si le dispositif à film rétractable (7, 9) est capable d'effectuer une prise en charge et pour l'envoi d'un signal correspondant au dispositif de déclenchement du compartiment inférieur ou des compartiments inférieurs du dispositif d'alimentation (5) pour le transfert d'un légume (39).

8. Dispositif d'emballage selon la revendication 6 ou 7, dans la mesure ou il se réfère à la revendication 7, dans lequel les compartiments comprend, dans sa partie inférieure, des clapets (33, 35) qui transfèrent, à la réception d'un signal des dispositifs de déclenchement, le légume (37, 39) contenu dans les compartiments respectifs de telle sorte que le légume (37, 39) tombe dans le compartiment situé en dessous ou dans le dispositif à film rétractable (7, 9).

9. Dispositif d'emballage selon l'une des revendications 1 à 8, dans lequel le dispositif d'évacuation (11) a la même fonction que le dispositif d'alimentation (5), moyennant quoi les fruits et légumes emballés sont pris en charge simultanément avec un nombre déterminé par le dispositif à film rétractable (7, 9) et sont transférés vers une bande de transport (13).

10. Dispositif selon la revendication 9 avec une bande d'alimentation (1) pour introduire les fruits et légumes dans le dispositif de séparation (3).

11. Dispositif d'emballage selon l'une des revendications 1 à 10 avec une bande de transport de récipients (13) qui s'étend au moins du dispositif de séparation (3) jusqu'au dispositif d'évacuation (11) et qui est disposée de telle sorte que le dispositif d'évacuation (11) peut transférer les fruits et légumes dans des récipients qui se trouvent sur la bande de transport des récipients (13).

12. Dispositif d'emballage selon la revendication 11 dans la mesure où elle se réfère directement ou indirectement à la revendication 10, dans lequel la bande de transport des récipients (13) est utilisée comme bande de transport.
